# EUROPÄISCHE PATENTSCHRIFT

(11) **EP 0 047 924 B1**
(45) Veröffentlichungstag und Bekanntmachung des Hinweises auf die Patenterteilung: **06.06.1984**
(21) Anmeldenummer: 81106907.9
(22) Anmeldetag: 03.09.1981
(51) Int. Cl.: B65H 35/00

(54) **Vorrichtung zum Auflegen von von einer Materialbahn abgetrennten Bahnstücken auf eine Materialbahn oder auf Werkstücke mit ebener Oberfläche**
Device for applying cut pieces of webs to a web or to plain workpieces
Appareil pour poser des pièces séparées d'une bande sur une bande ou sur une pièce à usiner plane

(30) Priorität: 16.09.1980 DE 3034920
(43) Veröffentlichungstag der Anmeldung: 24.03.1982
(73) Patentinhaber: Windmöller & Hölscher, D-49525 Lengerich (DE)
(72) Erfinder: Achelpohl, Fritz, D-4540 Lengerich i.W. (DE); Winnemöller, Alois, D-4440 Rheine i.W. (DE); Eckelt, Ulrich, D-4542 Tecklenburg (DE)
(74) Vertreter: Lorenz, Eduard

## Beschreibung

Die Erfindung betrifft eine Vorrichtung zum Auflegen von von einer Materialbahn abgetrennten Bahnstücken auf eine Materialbahn oder auf Werkstücke mit ebener Oberfläche, vorzugsweise zum Auflegen von beleimten Deckblättern auf die aufgezogenen und/oder zugelegten Böden von Kreuzbodensäcken, mit einer mit Materialbahn oder Werkstücke fördernden Einrichtung, einem mehreckigem, auf die Materialbahn oder die Werkstücke absenkbaren und mit einem Drehantrieb versehenen Rotor mit der Länge der Bahnstücke entsprechenden Seiten, der mit Nadeln zum Festhalten der abschnittsweise auf diese auflaufenden Bahnstücke versehen ist, und mit einem Messer zum Abtrennen der Bahnstükke im Bereich der die Ecken bildenden Kanten des Rotors.

Bei einer aus der DE-OS 2254 158 bekannten Vorrichtung dieser Art zum Aufbringen von den Griffbereich von Tragetaschen verstärkenden Bögen auf eine Halbschlauchbahn besteht der Rotor aus einem im Querschnitt sechseckigen zylindrischen Körper. Die bekannte Vorrichtung weist den Nachteil auf, daß mit dieser nur kleine Bahnstücke aufgebracht werden können, weil andernfalls Rotoren mit einem Durchmesser eingesetzt werden müßten, die einen nicht mehr zu rechtfertigenden großen Raumbedarf hätten.

Aufgabe der Erfindung ist es daher, eine Vorrichtung der eingangs angegebenen Art zu schaffen, mit der sich ohne nennenswerte Vergrößerung des benötigten Bauraums auch größere Bahnstücke aufbringen lassen.

Erfindungsgemäß wird diese Aufgabe dadurch gelöst, daß der Rotor aus einem flachen, plattenförmigen Körper besteht, in dessen axial verlaufenden schmalen Kantenbereichen Nadelreihen einziehbar und ausfahrbar angeordnet sind. Da der plattenförmige Körper nur so lang wie die aufzutragenden Bahnabschnitte zu sein braucht, läßt sich die erfindungsgemäße Vorrichtung auch dann in verhältnismäßig kleinen Abmessungen bauen, wenn sie zum Auflegen größerer Bahnstücke bestimmt ist. Der plattenförmige Körper weist zum Festhalten der Bahnstücke nur zwei in dessen Endbereichen befindliche und radial nach außen weisende Nadelreihen auf, so daß die aufzutragenden Bahnstücke nur in ihren Randbereichen perforiert werden und die Nadeln beim Aufdrücken der Bahnstükke nicht auch in das mit diesen zu belegende Material eindringen können.

Nach einer Weiterentwicklung der erfindungsgemäßen Vorrichtung ist vorgesehen, daß die Nadeln der Nadelreihen auf Trägern befestigt sind, die mit ihren zugehörigen Führungen in einem Halteteil des Rotors radial verstellbar angeordnet sind. Während mit der eingangs angegebenen Vorrichtung nur Bahnstücke vorbestimmter Länge auf die Halbschlauchbahn aufgebracht werden können, ermöglicht diese Ausgestaltung in einfacher Weise auch eine einfache Formänderung der aufzulegenden Bahnab schnitte.

Weitere vorteilhafte Ausgestaltungen der Erfindung sind in den Ansprüchen 3 bis 6 beschrieben worden.

Ein Ausführungsbeispiel der Erfindung wird nachstehend anhand der Zeichnung näher erläutert. In dieser zeigt
Fig. 1 eine Seitenansicht der Vorrichtung zum Auflegen von Bahnstücken in schematischer Darstellung,
Fig.2 einen Schnitt durch die Vorrichtung nach Fig. 1,
Fig. 3 eine Draufsicht auf den die Bahnstücke auflegenden Rotor in vergrößerter Darstellung,
Fig.4 eine Seitenansicht des Rotors nach Fig. 3, teilweise im Schnitt, und
Fig. 5 und 6 das zentrale Halteteil des Rotors in Draufsicht und Seitenansicht.

Das Gestell 1 der Vorrichtung zum Auftragen von Bahnstücken besteht aus vier senkrechten Trägern 2 sowie zwei oberen, diese verbindenden und quer verlaufenden Trägern 3 und entsprechenden unteren Trägern 4. In den oberen Trägern 3 sind zueinander parallel verlaufende Wellen 5 und 6 gelagert. Auf diesen Wellen 5, 6 sind über Kugellager Kettenräder 7, 8 drehbar gelagert, über die die Ketten 9, 10 laufen, die jeweils mit ihren Enden an Rahmenplatten 11, 12 befestigt sind. In den unteren Trägern 4 des Gestells 1 sind parallel zu den Wellen 5, 6 zwei weitere Wellen 13, 14 drehbar gelagert, die ebenfalls mit Kettenrädern versehen sind, über die die Ketten 9, 10 laufen. Auf diese Weise sind in der aus den Fig. 1 und 2 ersichtlichen Weise die Rahmenplatten 1, 12 durch die Ketten 9, 10 zwischen den Wellen 5, 6 und 13, 14 gehaltert.

Zum Anheben der Rahmenplatten 11, 12 weist die Welle 13 ein großes Kettenrad 14' auf, das über eine Kette 15 mit dem Antriebsritzel 16 eines Motors 17 verbunden ist. Das Ritzel 16 ist mit einer Freilaufkupplung versehen, deren Zweck unten näher erläutert wird. Um einen Gleichlauf beim Absenken bzw. Heben der Rahmenplatten 11, 12 zu gewährleisten, weist die Welle 13 noch ein äußeres Kettenrad 18 auf. Die Welle 14 ist mit einem entsprechenden Kettenrad 20 versehen. Das Kettenrad 20 ist zwischen der Umlenkung dienenden Kettenrädern 21, 22 angeordnet, die am Gestell gelagert sind. Die Kettenräder 18, 20, 21, 22 sind von einer Kette 19 umschlungen, so daß gewährleistet ist, daß die Rahmenplatten 11, 12 gleichmäßig angehoben bzw. abgesenkt werden können. Um zu verhindern, daß die Rahmenplatten 11 und 12 seitlich verschwenken können, sind mit den Trägern 3 und 4 Führungsschienen 23 und 24 mit geringem Abstand voneinander fest verbunden. Zwischen den Führungsschienen 23 und 24 läuft jeweils ein Zapfen 25 und 26, wobei je ein Zapfen mit einer Rahmenplatte 11 und der andere Zapfen mit der Rahmenplatte 12 fest verbunden ist.

Zwischen den Trägern 2 befindet sich ein Tisch 27. Dieser Tisch 27 weist eine obere Tisch platte 28 auf, die, wie die Fig. 1 erkennen läßt, eine Ausnehmung 29' hat. Beide Enden dieses Tisches weisen Förderbandrollen 29 und 30 auf, die von einem Endlosband 32 derart umschlungen sind, daß das Obertrum oberhalb der Tischplatte 28 und das Untertrum unterhalb der Tischplatte herläuft. Der Antrieb des Förderbandes 32 wird über einen Motor 31 erreicht, der mit der Förderbandrolle 30 in nicht dargestellter Weise verbunden ist. Damit nun das Förderband 32 in die Ausnehmung 29' des Tisches eingedrückt werden kann, sind im Bereich des Untertrums des Bandes 32 schwenkbare Spannungsausgleichsrollen 33, 34 vorgesehen, wobei die Rolle 34 in Pfeilrichtung hin- und herbewegbar ist, und zwar gegen die Kraft einer nicht dargestellten Feder.

Die Rahmenplatten 11 und 12 sind über zwei Traversen 35 und 36 fest miteinander verbunden. Etwa in der Mitte dieser Rahmenplatten 11 und 12 ist eine Welle 37 drehbar gelagert. Mit dieser Welle 37 sind zwei Klemmstücke 38 und 39 fest verschraubt, die das Halteteil des Rotors 67 bilden. Diese Klemmstücke 38 und 39 klemmen zwischen sich Tragplatten 40 und 41 ein, die an ihren vorderen, der Welle abgewandten Enden Nadelführungsköpfe 42 und 43 tragen. In diesen Führungsköpfen 42 und 43 sind Schlitze vorgesehen, in denen Nadelträger 44 und 45 für Nadeln 46 und 47 verschiebbar gelagert sind. Die Verschiebung dieser Träger 44 und 45 erfolgt über pneumatische Kolbenzylindereinheiten 48 und 49, deren Kolbenstangen 50 und 51 gelenkig mit an den Nadelträgern angeordneten Laschen 52 und 53 verbunden sind. Die Zylinder selbst sind an auskragenden Teilen 55 und 56 der Tragplatten 40 und 41 verbunden. Wie insbesondere die Fig. 5 und 6 erkennen lassen, weisen die Klemmstücke 38, 39 Langlöcher 57 auf. Auf diese Weise ist es möglich, durch Lösen der Klemmschrauben 58 die Tragplatten 40 mehr oder weniger weit in den Schlitz 59 der Klemmstücke einzuschieben. Hierdurch wird erreicht, daß der Abstand zwischen den Nadeln 46 und 47 verringert bzw. vergrößert wird und so eine Formatänderung erfolgen kann. Der Abstand zwischen den Klemmstücken 38 und 39 einerseits und den Nadelführungsköpfen 42 und 43 andererseits ist durch spaltüberbrükkende Abdeckelemente 60 überdeckt. Durch Betätigung der Kolbenzylindereinheiten 48 und 49 können die Nadeln 46 und 47 stirnseitig aus den Nadelköpfen 42 und 43 heraus- bzw. in diese hineingefahren werden. Neben den Durchgangsöffnungen für die Nadeln 46 und 47 weisen die Nadelführungsköpfe 42 und 43 Messernuten 61 und 62 auf. Je nach Drehstellung kann durch eine dieser Nuten 61 bzw. 62 ein Messer 63 hindurchbewegt werden (siehe Fig. 1). Dieses Messer 63 ist an einer Kolbenzylindereinheit 64 befestigt, die ihrerseits mit der Traverse 35 über Konsolen 65 und 66 fest verbunden ist. Wie schon erwähnt, ist der Rotor 67 auf die Welle 37 fest aufgesetzt. Auf das eine aus der Rahmenplatte 11 nach außen vorragende Ende der Welle 37 ist ein Zahnrad 68 aufgesetzt. Dieses Zahnrad 68 kämmt mit dem Ritzel 69 eines Antriebsmotors 70.

Im folgenden wird die Funktion der Vorrichtung näher erläutert. Über eine mit der Traverse 36 verbundene Führungsrolle 71 wird eine Bahn 72 zugeführt, deren vorderes Ende in die Nadeln 46 des Rotors eingehängt ist. Nachdem dies geschehen ist, wird der Motor 70 in Betrieb gesetzt, wodurch sich der Rotor 67 im Gegenuhrzeigersinn um 180" dreht. Während dieser Bewegungsphase haben sich die Nadeln 47 in die nachlaufende Bahn 72 eingedrückt und sich dabei ebenfalls um 180° gedreht. Das dann unterhalb des Rotors 67 hängende Bahnstück der Bahn 72 wird somit von den Nadeln 46 und 47 daran gehindert, herabzufallen. Während dieser Zeit ist auf die Tischplatte 28 ein Plastiksack derart aufgelegt worden, daß sein aufgezogener Boden sich oberhalb der Aussparung 29' des Tisches 28 befindet. Danach wird der Motor 17 betätigt und die Rahmenplatten 11 und 12 werden so weit abgesenkt, bis sich der Rotor 67 mit seiner der Ausnehmung 29' entsprechenden Form in diese Ausnehmung gelegt hat und dabei das von den Nadeln 46 und 47 getragene Bahnstück auf den aufgezogenen offenen Boden aufgelegt hat. Selbstverständlich ist dabei die Bahn noch auf nicht dargestellte Weise vorher beleimt worden. In dieser abgesenkten Stellung wird das Messer 63 durch die Nut 62 hindurchbewegt und schneidet somit den auf den Tisch bzw. den aufgezogenen Boden abgesenkten Bahnteil von der durch die Nadeln 47 noch gehaltenen Endlosbahn 72 ab. Sodann wird die Nadelreihe 46 durch Betätigung der Kolbenzylindereinheiten 48 zurückgezogen. Die zur Betätigung der pneumatischen Kolbenzylindereinheiten notwendige Druckluft wird über einen in der Technik allgemein bekannten Rotationsanschluß 73 erreicht (Fig. 2).

An dieser Stelle soll auch noch kurz auf den Freilauf eingegangen werden, der das Ritzel 16 mit dem Motor 17 (Fig. 1) verbindet. Hat sich nämlich der Rotor 67 durch Eigengewicht auf die Oberfläche des Tisches 28 abgesenkt und ist dann beispielsweise ein Endschalter für den Motor 17 defekt, kann dieser Motor durchaus noch weiterlaufen, weil durch den Freilauf verhindert wird, daß dann der Rotor 67 gegen die Oberfläche des Tisches 28 gezogen wird. Nach dem Ablegen des von der Bahn 72 abgetrennten Deckblatts auf den aufgezogenen Boden bewegen sich nun die Rahmenplatten 11 und 12 und mit diesen auch der Rotor 67 in die in Fig. 1 dargestellte Grundstellung zurück. Während dieser Zeit wird der Sack mit dem nunmehr aufgelegten Bodendeckblatt abgefahren und ein neuer herantransportiert. In analoger Weise findet der nächste Vorgang des Auflegens eines Deckblattes statt. Die Nuten 61 und 62 sind dabei derart zu den Nadelreihen 46 und 47 angeordnet, daß der Bahnanfang der zusammenhängenden Bahn 72 ständig von Nadeln festgehalten wird.

## Patentansprüche

1. Vorrichtung zum Auflegen von von einer Materialbahn (72) abgetrennten Bahnstücken auf eine Materialbahn oder auf Werkstücke mit ebener Oberfläche, vorzugsweise zum Auflegen von beleimten Deckblättern auf die aufgezogenen und/oder zugelegten Böden von Kreuzbodensäcken, mit einer die Materialbahn oder Werkstücke fördernden Einrichtung, einem mehreckigen, auf die Materialbahn oder die Werkstücke absenkbaren und mit einem Drehantrieb versehenen Rotor (67) mit der Länge der Bahnstücke entsprechenden Seiten, der mit Nadeln zum Festhalten der abschnittsweise auf diese auflaufenden Bahnstücke versehen ist, und mit einem Messer (63) zum Abtrennen der Bahnstücke im Bereich der die Ecken bildenden Kanten des Rotors (67), dadurch gekennzeichnet, daß der Rotor (67) aus einem flachen, plattenförmigen Körper besteht, in dessen axial verlaufenden schmalen Kantenbereichen die Nadeln als einziehbare und ausfahrbare Nadelreihen (46, 47) angeordnet sind.

2. Vorrichtung nach Anspruch 1, dadurch gekennzeichnet, daß die Nadeln der Nadelreihen (46,47) auf Trägern (44, 45) befestigt sind, die mit ihren zugehörigen Führungen in einem Halteteil (38, 39) des Rotors (67) radial verstellbar angeordnet sind.

3. Vorrichtung nach Anspruch 2, dadurch gekennzeichnet, daß das Halteteil aus gegeneinander verspannbaren, auf der Rotorwelle (37) befestigten Klemmstücken (38, 39) mit radialen Führungen (56, 57) für die mit den Führungen für die Nadelträger (44, 45) versehenen Nadelführungsköpfe (42,43) besteht.

4. Vorrichtung nach einem der Ansprüche 1 bis 3, dadurch gekennzeichnet, daß die Rotorwelle (37) in einem Rahmen (11, 12, 35, 36) gelagert ist, der in Führungen (23, 24) des Gestells (1) rechtwinkelig zu der Fördereinrichtung (28-32) für die Materialbahn oder die Werkstücke heb-und absenkbar ist.

5. Vorrichtung nach einem der Ansprüche 1 bis 4, dadurch gekennzeichnet, daß zum Heben und Absenken des Rahmens (11, 12, 35, 36) an diesem Ketten (9, 10) befestigt sind, die über Kettenräder (7, 8) laufen.

6. Vorrichtung nach einem der Ansprüche 1 bis 5, dadurch gekennzeichnet, daß der Rotor (67) neben den Nadelreihen (46, 47) mit axialen Nuten (61, 62) zum Einfahren des Trennmessers (63) versehen ist.

## Claims

1. Apparatus for applying web sections severed from a web (72) onto a web or onto workpieces having a planar surface, preferably for applying glued cover sheets to the pulled- open and/or enfolded bottoms of crossed-bottom bags, comprising means for conveying the web or workpieces, a polygonal rotor (67), which is adapted to be lowered onto the web or the workpieces and provided with a rotary drive and has sides which correspond to the length of the web sections, said rotor being provided with needles for retaining the web sections which run up in length portions on said needles, and a knife (63) for severing the web portions adjacent to those edges of the rotor (67) which form the corners, characterized in that the rotor (67) consists of a flat platelike member and retractable and extensible rows (46, 47) of needles are provided in the axially extending, narrow edge portions of the rotor.

2. Apparatus according to claim 1, characterized in that the needles of the rows (46, 47) of needles are secured to carriers (44, 45), which with their associated guides are radially adjus- tably mounted in a retaining part (38, 39) of the rotor (67).

3. Apparatus according to claim 2, characterized in that the retaining part consists of gripping members (38, 39), which are secured to the rotor shaft (37) and adapted to be forced against each other and provided with radial guides (56, 57) for the needle-guiding heads (42,43), which are provided with the guides for the needle carriers (44, 45).

4. Apparatus according to any of claims 1 to 3, characterized in that the rotor shaft (37) is mounted in a frame (11, 12, 35, 36), which is adapted to be lifted and lowered in guides (23, 24) of the main frame (1) at right angles to the means (28-32) for conveying the web or the workpieces.

5. Apparatus according to any of claims 1 to 4, characterized in that chains (9, 10) for lifting and lowering the frame (11, 12, 35, 36) are secured to said frame and trained around chain sprockets (7,8).

6. Apparatus according to any of claims 1 to 5, characterized in that the rotor (67) is provided beside the rows of needles (46, 47) with axial grooves (61, 62) for receiving the severing knife (63).

## Revendications

1. Dispositif pour poser des lés séparés d'un matériau continu (72) sur un matériau continu ou des pièces à usiner ayant une surface plane, de préférence pour poser des feuilles de couverture encollées sur les fonds dépliés et/ou pliés de sacs à fond croisé, avec un dispositif de transport du matériau continu ou des pièces à usiner, un rotor (67) polygonal pouvant être abaissé sur le matériau continu ou les pièces à usiner et étant pourvu d'un entraînement rotatif ayant des côtés correspondant à la longueur des lés, étant pourvu d'épingles pour fixer sur les côtés les lés arrivant par tranche, et un couteau (63) pour séparer les lés au niveau des arêtes du rotor (67) formant les coins, caractérisé par le fait que le rotor (67) consiste en un corps plat en forme de plaque au niveau des arêtes minces, disposés de manière axiale duquel des rangées d'épingles (46, 47) pouvant être rentrées ou sorties sont disposées.

2. Dispositif selon revendication 1, caractérisé par le fait que les épingles des rangées d'épingles (46, 47) sont fixées sur des supports (44, 45) qui sont disposés avec leurs guidages correspondants dans une pièce de fixation (38, 39) du rotor (67) de manière à pouvoir être déplacés en direction radiale.

3. Dispositif selon la revendication 2, caractérisé par le fait que la pièce de fixation consiste en pièces de serrage (38, 39) fixées sur l'arbre du rotor (37), pouvant être serrées réciproquement et ayant des guidages radiaux (56, 57) pour les têtes de guidage des épingles (42, 43) pourvues des guidages pour les supports d'épingles (44, 45).

4. Dispositif selon l'une des revendications 1 à 3, caractérisé par le fait que l'arbre du rotor (37) est logé dans un cadre (11, 12, 35, 36) qui peut être soulevé ou abaissé dans des guidages (23, 24) du bâti (1) à angle droit par rapport au dispo₋ sitif de transport (28 à 32) du matériau continu ou des pièces à usiner.

5. Dispositif selon l'une des revendications 1 à 4, caractérisé par le fait que des chaînes (9, 10) passant sur des roues dentées (7, 8) sont fixées au cadre (11, 12, 35, 36) pour soulever et abaisser celui-ci.

6. Dispositif selon l'une de revendications 1 à 5, caractérisé par le fait que le rotor (67) est pourvu, à part les rangées d'épingles (46, 47), de rainures axiales (61, 62) pour guider du couteau (63).
